# EUROPÄISCHE PATENTSCHRIFT

(11) **EP 3 909 866 B1**
(45) Veröffentlichungstag und Bekanntmachung des Hinweises auf die Patenterteilung: **11.01.2023**
(21) Anmeldenummer: 21173223.5
(22) Anmeldetag: 11.05.2021
(51) Int. Cl.: B65B 1/10, B65B 1/36, B65B 3/04

(54) **ABFÜLLVORRICHTUNG, INSBESONDERE NAHRUNGSMITTELABFÜLLVORRICHTUNG, ZU EINEM DOSIEREN EINES VORGEGEBENEN GEWICHTS UND/ODER VOLUMENS EINES ZU DOSIERENDEN FÜLLGUTS, SYSTEM MIT DER VORRICHTUNG UND VERFAHREN**
FILLING DEVICE, IN PARTICULAR FOOD DISPENSING DEVICE, FOR DOSING A PREDETERMINED WEIGHT AND / OR VOLUME OF A MATERIAL TO BE DOSED, SYSTEM WITH THE DEVICE AND METHOD
DISPOSITIF DE REMPLISSAGE, EN PARTICULIER DISPOSITIF DE REMPLISSAGE DE DENRÉES ALIMENTÉES, POUR DOSER UN POIDS ET/OU UN VOLUME DÉTERMINÉ D'UN PRODUIT DE REMPLISSAGE À DOSER, SYSTÈME POURVU DE DISPOSITIF ET PROCÉDÉ

(30) Priorität: 15.05.2020 DE 102020113314
(43) Veröffentlichungstag der Anmeldung: 17.11.2021
(73) Patentinhaber: Ampack GmbH, 86343 Königsbrunn (DE)
(72) Erfinder: Bischoff, Bernd Konrad, 71332 Waiblingen (DE); Mueller, Detlef, 74523 Schwäbisch Hall (DE); Schmitt, Wolfgang, 73614 Schorndorf (DE)
(74) Vertreter: Daub, Thomas

(56) Entgegenhaltungen:
- GB-A- 596 300
- US-A- 936 169

## Beschreibung

### Stand der Technik

Aus US 936,169 A ist bereits eine Abfüllvorrichtung, insbesondere Nahrungsmittelabfüllvorrichtung, zu einem Dosieren eines vorgegebenen Gewichts und/oder Volumens eines zu dosierenden Füllguts, bekannt, wobei die Abfüllvorrichtung einen Sammelbehälter, der dazu vorgesehen ist, dass das zu dosierende Füllgut darin gesammelt ist, ein Dosierelement, das für eine Dosierung des Füllguts zur Entnahme eines definierten Volumens des Füllguts aus dem Sammelbehälter vorgesehen ist, und ein Lagermodul umfasst, das das Dosierelement beweglich lagert.

### Offenbarung der Erfindung

Die Erfindung geht aus von einer Abfüllvorrichtung, insbesondere Nahrungsmittelabfüllvorrichtung, zu einem Dosieren eines vorgegebenen Gewichts und/oder Volumens eines zu dosierenden Füllguts, mit einem Sammelbehälter, der dazu vorgesehen ist, dass das zu dosierende Füllgut darin gesammelt ist, mit einem Dosierelement, das insbesondere als ein Dosierlöffel ausgebildet ist, das für eine Dosierung des Füllguts zur Entnahme eines definierten Volumens des Füllguts aus dem Sammelbehälter vorgesehen ist, und mit einem Lagermodul, das das Dosierelement beweglich lagert. Es wird vorgeschlagen, dass das Lagermodul zumindest ein Linearlager aufweist, mittels dessen das Dosierelement zwischen einer Entnahmestellung und einer Übergabestellung verstellt werden kann.

Unter einer "Abfüllvorrichtung" soll vorzugsweise eine Vorrichtung verstanden werden, die dazu vorgesehen ist, ein Gut, vorzugsweise ein Füllgut, dosiert in zumindest ein zu befüllendes Behältnis, vorzugsweise in mehrere zu befüllende Behältnisse, abzufüllen. Vorzugsweise ist die Abfüllvorrichtung dazu vorgesehen, mehrere Behältnisse zeitgleich mit einem definierten Gewicht und/oder Volumen eines Füllguts zu befüllen. Unter einer "Nahrungsmittelabfüllvorrichtung" soll vorzugsweise eine Abfüllvorrichtung verstanden werden, die dazu vorgesehen ist, ein als Lebensmittel ausgebildetes Füllgut dosiert in zu befüllende Behältnisse abzufüllen. Unter einem "zu dosierenden Füllgut" soll vorzugsweise ein Schüttgut verstanden werden, also vorzugsweise ein pulvriges, körniges und/oder stückiges Gemenge, das in einer schüttfähigen Form vorliegt. Vorzugsweise kann das zu dosierende Füllgut einen Feuchtigkeitsanteil aufweisen. Unter einem "Sammelbehälter" soll vorzugsweise ein Behältnis verstanden werden, in dem das zu dosierende Füllgut aufgefangen, vorzugsweise gesammelt, werden kann. In dem Sammelbehälter ist das Füllgut vorzugsweise zu einer dosierten Entnahme angeordnet, also gesammelt. Der Sammelbehälter weist eine konkave Innenkontur auf, die ein Aufnahmevolumen des Sammelbehälters ausbildet, in dem das Füllgut zur dosierten Entnahme angeordnet ist. Unter einem "Dosierelement" soll vorzugsweise ein Element verstanden werden, dass ein Dosiervolumen aufspannt, das zu einer Dosierung eines Füllguts dazu vorgesehen ist, mit dem Füllgut gefüllt zu werden. Das Dosierelement weist vorzugsweise einen konvexen Dosierbereich auf, der das Dosiervolumen begrenzt. Der konvexe Dosierbereich ist als eine Ausnehmung ausgebildet. Vorzugsweise ist das Dosierelement als ein Dosierlöffel ausgebildet. Unter einem "Dosierlöffel" soll vorzugsweise ein Element verstanden werden, das einen Verbindungssteg und eine an einem Ende des Verbindungsstegs angeordnete Löffelschale aufweist, die vorzugsweise den konvexen Dosierbereich ausbildet. Unter einem "Lagermodul" soll vorzugsweise ein Modul verstanden werden, das zur beweglichen Lagerung zumindest eines Elements, vorzugsweise des Dosierelements, vorgesehen ist. Das Lagermodul ist vorzugsweise dazu vorgesehen, ein zu lagerndes Element, wie vorzugsweise das Dosierelement, rotatorisch und/oder linear verschiebbar zu lagern. Dadurch kann eine besonders einfache Dosierung eines zu dosierenden Füllguts mittels der Abfüllvorrichtung erreicht werden.

Des Weiteren wird vorgeschlagen, dass das Dosierelement zur Entnahme des definierten Volumens des Füllguts aus dem Sammelbehälter dazu vorgesehen ist, mittels des Lagermoduls durch ein Aufnahmevolumen des Sammelbehälters bewegt zu werden. Unter einem "Aufnahmevolumen" soll vorzugsweise ein Volumen verstanden werden, das von dem Sammelbehälter, insbesondere einer konkaven Innenkontur des Aufnahmebehälters, aufgespannt wird. Das Aufnahmevolumen definiert vorzugsweise einen Raum, in dem das Füllgut gesammelt werden kann. Unter "durch das Aufnahmevolumen bewegt zu werden" soll vorzugsweise verstanden werden, dass zumindest ein konvexer Dosierbereich des Dosierelements so durch den Sammelbehälter geführt wird, dass das in dem Sammelbehälter gesammelte Füllgut von dem Dosierbereich aufgenommen werden kann. Vorzugsweise wird das Dosierelement in eine Linear- und/oder Rotationsbewegung durch das Aufnahmevolumen des Sammelbehälters geführt. Vorzugsweise wird der konvexe Dosierbereich des Dosierelements in einer Linearund/oder Rotationsbewegung durch das Aufnahmevolumen des Sammelbehälters geführt. Besonders bevorzugt wird das Dosierelement in einer Schwenkbewegung durch das Aufnahmevolumen des Sammelbehälters bewegt. Grundsätzlich ist es auch denkbar, dass das Dosierelement in einer Linearbewegung oder in einer kombinierten Linear- und Rotationsbewegung durch das Aufnahmevolumen des Sammelbehälters geführt wird. Dadurch kann eine Entnahme des Füllguts aus dem Sammelbehälter besonders einfach erfolgen und die Dosiervorrichtung besonders einfach ausgebildet werden.

Zudem wird vorgeschlagen, dass das Lagermodul eine Rotationsachse ausbildet und dazu vorgesehen ist, das Dosierelement zur Entnahme des definierten Volumens des Füllguts aus dem Sammelbehälter um die Rotationsachse zu rotieren. Dadurch kann das Dosierelement mittels der Lagervorrichtung zur Entnahme des Füllguts besonders vorteilhaft gelagert werden.

Ferner wird vorgeschlagen, dass das Lagermodul dazu vorgesehen ist, das Dosierelement zur Übergabe des entnommenen Füllguts an ein zu befüllendes Behältnis um die Rotationsachse zu rotieren. Dadurch kann eine Übergabe des Füllguts aus dem Dosierelement besonders einfach durchgeführt werden.

Unter einem "Linearlager" soll vorzugsweise ein Lager verstanden werden, das zumindest zwei entlang einer Lagerachse zueinander linear verschiebbare Lagerelemente umfasst. Ein erstes Lagerelement des Linearlagers ist vorzugsweise als eine Linearlagerschiene ausgebildet. Unter einer "Linearlagerschiene" soll insbesondere ein Linearführungselement verstanden werden, das dazu vorgesehen ist, eine Lagerbahn, vorzugsweise eine gerade Lagerachse, auszubilden, entlang der ein weiteres Element linear auf der Linearlagerschiene verschiebbar ist. Eine Linearlagerschiene ist dazu vorgesehen, dass ein Führungselement form- und/oder kraftschlüssig auf ihr angebunden ist, wobei das Führungselement zumindest entlang einer Bahn, insbesondere entlang der Lagerachse, einen Freiheitsgrad relativ zu der Linearlagerschiene aufweist. Ein zweites Lagerelement des Linearlagers kann vorzugsweise als ein Führungselement ausgebildet sein. Das zweite Lagerelement ist korrespondierend zu dem ersten Lagerelement ausgebildet und dazu vorgesehen, beweglich zu dem ersten Lagerelement gelagert zu sein. Das zweite Lagerelement ist vorzugsweise entlang der Lagerbahn beweglich zu dem ersten Lagerelement gelagert. Das zweite Lagerelement ist vorzugsweise als ein Lagerschlitten ausgebildet, das beweglich zu dem ersten, als Linearlagerschiene ausgebildeten Lagerelement, gelagert ist. Das zweite Lagerelement weist vorzugsweise einen Grundkörper und wenigstens ein mit dem Grundkörper verbundenes Führungselement auf, das dazu vorgesehen ist, mit dem ersten Lagerelement zur beweglichen Lagerung des zweiten Lagerelements verbunden zu werden. Unter einer "Entnahmestellung" soll vorzugsweise eine axiale Positionierung des Dosierelements auf dem Linearlager verstanden werden, in der das Dosierelement so axial positioniert ist, dass es durch den Sammelbehälter geführt werden kann, um das Füllgut aus dem Sammelbehälter zu entnehmen. Unter einer "Übergabestellung" soll vorzugsweise eine axiale Positionierung des Dosierelements auf dem Linearlager verstanden werden, in der das Dosierelement so axial positioniert ist, dass es das aufgenommene Füllgut durch eine definierte Bewegung, vorzugsweise eine Rotation, zu einem zu befüllenden Behältnis bewegen kann. Dadurch kann das Dosierelement besonders einfach zwischen der Entnahmestellung und der Übergabestellung verstellt werden.

Zudem wird vorgeschlagen, dass die Abfüllvorrichtung ein Abstreifelement aufweist, das vor einer Übergabe des Füllguts dazu vorgesehen ist, das in dem Dosierelement angeordnete Füllgut auf das vorgegebene Volumen zu reduzieren. Unter einem "Abstreifelement" soll vorzugsweise ein Element verstanden werden, das dazu vorgesehen ist, überschüssiges, also über eine maximale Füllmenge hinausgehendes Füllgut abzustreifen, also aus dem Dosierelement zu entfernen und vorzugsweise zurück in den Sammelbehälter zu bringen. Durch das Abstreifelement wird das von dem Dosierelement aufgenommene Füllgut durch Vorbeifahren an dem Abstreifelement immer auf ein gleiches definiertes Volumen reduziert werden. Dadurch kann besonders vorteilhaft eine genaue und gleichbleibende Entnahme eines definierten Volumens an Füllgut mittels des Dosierelements erreicht werden.

Ferner wird vorgeschlagen, dass die Lagervorrichtung dazu vorgesehen ist, das Dosierelement bei einer Verstellung von der Entnahmestellung in die Übergabestellung an dem Abstreifelement vorbeizuführen, um das in dem Dosierelement angeordnete Füllgut abzustreifen und/oder zu verdichten. Unter "an dem Abstreifelement vorbeizuführen" soll vorzugsweise verstanden werden, dass das Dosierelement zumindest mit seinem Dosierbereich an dem Abstreifelement entlanggeführt wird, wobei das Abstreifelement vorzugsweise an einem oberen Rand des Dosierbereichs anliegt. Vorzugsweise wird das Dosierelement so an dem Abstreifelement vorbeigeführt, dass das Abstreifelement genau an einem oberen Ende des Dosiervolumens angeordnet ist und so das Dosiervolumen begrenzt. Unter "abzustreifen und/oder zu verdichten" soll vorzugsweise verstanden werden, dass das Abstreifelement Füllgut, welches über das Dosiervolumen, also einen oberen Rand des Dosierbereichs hinausragt, zumindest zu einem Teil abstreift, also von dem Dosierelement entfernt und/oder einen Teil auch in das Dosiervolumen des Dosierbereichs hineindrückt, um so das in dem Dosiervolumen des Dosierbereichs angeordnete Füllgut zu verdichten. Dadurch kann das in dem Dosierelement angeordnete Füllgut besonders einfach und genau auf ein gewünschtes Volumen und/oder Gewicht eingestellt werden.

Des Weiteren wird vorgeschlagen, dass die Abfüllvorrichtung zumindest ein Übergabeelement aufweist, über das das zu dosierende Füllgut in einer Übergabeposition des Dosierelements von dem Dosierelement direkt zu einem zu befüllenden Behältnis geleitet werden kann. Unter einem "Übergabeelement" soll vorzugsweise ein Element verstanden werden, durch oder über das ein Füllgut von einem ersten Ende zu einem zweiten Ende geleitet werden kann. Das Füllgut wird vorzugsweise durch die Schwerkraft durch das Übergabeelement bewegt. Das Übergabeelement ist vorzugsweise als ein Rohrelement ausgebildet, durch das das Füllgut fallen kann. Das Übergabeelement ist vorzugsweise als ein Fallrohr ausgebildet. Das als Übergaberohr ausgebildete Übergabeelement ist vorzugsweise senkrecht ausgerichtet, sodass ein Füllguteingang und ein Füllgutausgang übereinander angeordnet sind. Grundsätzlich ist es ebenso denkbar, dass das Übergabeelement als eine geneigte Rinne oder ein geneigtes Rutschblech ausgebildet ist, über das ein Füllgut von einem ersten Ende zu einem zweiten Ende gleiten kann. Unter einem "zu befüllenden Behältnis" soll vorzugsweise ein Behältnis verstanden werden, das zur sicheren Aufbewahrung und Frischhaltung des Füllguts vorgesehen ist. Ein zu füllendes Behältnis kann beispielsweise als ein Plastikbecher, eine Blechdose, ein Pappbecher, oder als ein anderes, dem Fachmann als sinnvoll erscheinendes, zur Aufbewahrung eines Füllguts, insbesondere eines Lebensmittels, vorgesehenes Behältnis sein.

Dadurch kann das dosierte Füllgut besonders betriebssicher vollständig von dem Dosierelement zu dem zu befüllenden Behältnis geleitet werden. Besonders vorteilhaft kann das Füllgut bei einer Ausgestaltung des Übergabeelements als ein senkrecht ausgerichtetes Fallrohr zu dem zu befüllenden Behältnis geführt werden.

Es wird weiter vorgeschlagen, dass der Sammelbehälter als eine Wanne ausgebildet ist, deren Innenkontur zumindest in einem Teilbereich eine gleichmäßige Krümmung aufweist. Darunter, dass die Innenkontur "zumindest in einem Teilbereich eine gleichmäßige Krümmung aufweist" soll vorzugsweise verstanden werden, dass zumindest 50%, vorzugsweise 75% und in einer besonders vorteilhaften Ausgestaltung über 90% der Innenkontur eine gleichmäßige Krümmung aufweist. Besonders bevorzugt bildet die Innenkontur des als Wanne ausgebildeten Sammelbehälters eine Halbkreisform aus. Grundsätzlich ist es auch denkbar, dass lediglich ein mittlerer Teilbereich der Innenkontur des als Wanne ausgebildeten Sammelbehälters eine gleichmäßige Krümmung aufweist und äußere Bereiche eine kleinere Krümmung oder eine Gerade ausbilden. Dadurch kann der Sammelbehälter besonders vorteilhaft zur Entnahme des Füllguts mittels des Dosierelements ausgebildet werden.

Ferner wird vorgeschlagen, dass die Abfüllvorrichtung eine Abflussvorrichtung aufweist, die dazu vorgesehen ist, eine Flüssigkeit aus dem Sammelbehälter abzutransportieren, wobei eine Austrittsöffnung unterhalb einer minimalen Schöpfhöhe des Dosierelements angeordnet ist. Unter einer "Abflussvorrichtung" soll vorzugsweise eine Vorrichtung verstanden werden, durch die eine Flüssigkeit durch die Schwerkraft aus dem Sammelbehälter abfließen kann oder aktiv aus dem Sammelbehälter abgesaugt werden kann. Unter einer "minimalen Schöpfhöhe" soll vorzugsweise eine minimale Höhe in dem Sammelbehälter verstanden werden, bis auf die sich das Dosierelement mit seinem Dosierbereich maximal erstrecken kann. Unter "unterhalb der minimalen Schöpfhöhe" soll vorzugsweise verstanden werden, näher zu einem Boden, also einer Ebene, auf dem die Abfüllvorrichtung aufgestellt ist, angeordnet. Dadurch kann Flüssigkeit vorteilhaft aus dem Sammelbehälter entfernt werden, wodurch eine Verklebung des Dosierelements und/oder anderer Teile der Abfüllvorrichtung durch Flüssigkeit, die beispielsweise aus dem Füllgut austreten kann, vermieden werden kann. Dadurch kann insbesondere eine Sauberkeit, eine Genauigkeit der Abfüllvorrichtung verbessert werden.

Zudem wird vorgeschlagen, dass die Abfüllvorrichtung zumindest ein weiteres Dosierelement aufweist, das parallel zu dem einen Dosierelement über das Lagermodul beweglich gelagert ist und für eine Dosierung des Füllguts zur Entnahme eines definierten Volumens des Füllguts aus dem Sammelbehälter vorgesehen ist. Unter einem "weiteren Dosierelement" soll vorzugsweise ein gleich ausgebildetes Dosierelement verstanden werden, das über das gleiche Lagermodul angebunden ist und vorzugsweise genau gleich ausgebildet ist wie das erste Dosierelement. Grundsätzlich wäre es auch denkbar, dass ein weiteres Dosierelement ein größeres Dosiervolumen ausbildet, wodurch mittels der Abfüllvorrichtung nebeneinander unterschiedlich große Behältnisse befüllbar wären. Dadurch kann die Abfüllvorrichtung besonders vorteilhaft zur Abfüllung in mehrere Behältnisse ausgebildet werden.

Ferner wird vorgeschlagen, dass die Abfüllvorrichtung zumindest ein Flüssigkeitsdosierungsmodul aufweist, das dazu vorgesehen ist, nach einer Befüllung eines zu befüllenden Behältnisses mit Füllgut mittels des Dosierelements das Behältnis mit einer Flüssigkeit zu befüllen, bis ein gewünschtes Gesamtfüllvolumen und/oder Gesamtfüllgewicht erreicht ist. Unter einem "Flüssigkeitsdosierungsmodul" soll vorzugsweise ein Modul verstanden werden, das eine Flüssigkeit zu dem dosierten Füllgut in das zu befüllende Behältnis geben kann. Vorzugsweise wird eine Flüssigkeit in das Behältnis eingespritzt. Vorzugsweise ist das Flüssigkeitsdosiermodul beabstandet, also räumlich getrennt von den Dosierelementen und dem Sammelbehälter angeordnet. So kann die Abfüllvorrichtung vorteilhaft in einen Trockenbereich, nämlich die Dosierung mittels der Dosierelemente, und einen Nassbereich, nämlich die Befüllung von Flüssigkeit mittels des Flüssigkeitsdosiermoduls, aufgeteilt werden. Dadurch kann ein Gesamtgewicht des in dem Behältnis angeordneten Füllguts und der Flüssigkeit besonders gut eingestellt werden. Ferner kann durch eine Trennung der Dosierung des trockenen Füllguts und der Abfüllung der Flüssigkeit eine vorteilhafte Trennung eines Trockenbereichs und eines Flüssigkeitsbereichs der Abfüllvorrichtung erreicht werden, wodurch flüssigkeitsempfindliche Bauteile, wie beispielsweise Wägezellen, vorteilhaft außerhalb des Flüssigkeitsbereichs angeordnet werden können.

Außerdem wird ein System mit zumindest einer Abfüllvorrichtung zum Befüllen von zu befüllenden Behältnissen eines vorgegebenen Gewichts und/oder Volumens eines zu dosierenden Füllguts vorgeschlagen. Vorzugsweise weist das System eine Steuer- und/oder Regeleinheit auf, die dazu vorgesehen ist, die Abfüllvorrichtung zu steuern. Unter einer "Steuer- und/oder Regeleinheit" soll insbesondere eine Einheit mit zumindest einer Steuerelektronik verstanden werden. Unter einer "Steuerelektronik" soll insbesondere eine Einheit mit einer Prozessoreinheit und mit einer Speichereinheit sowie mit einem in der Speichereinheit gespeicherten Betriebsprogramm verstanden werden. Unter "eingerichtet" soll insbesondere speziell programmiert und/oder speziell ausgestattet verstanden werden. Darunter, dass ein Objekt, insbesondere die Steuer- und/oder Regeleinheit, zu einer bestimmten Funktion, insbesondere einer Anpassung der Übergabekenngröße, eingerichtet ist, soll insbesondere verstanden werden, dass das Objekt diese bestimmte Funktion in zumindest einem Anwendungs- und/oder Betriebszustand erfüllt und/oder ausführt. Durch die erfindungsgemäße Ausgestaltung des Systems kann eine vorteilhafte, dosierte Abfüllung eines Füllguts in ein oder mehrere Behältnisse erreicht werden.

Zusätzlich wird ein Verfahren zu einem Dosieren eines Füllguts mittels einer Abfüllvorrichtung vorgeschlagen.

Die erfindungsgemäße Vorrichtung, das erfindungsgemäße System und/oder das erfindungsgemäße Verfahren sollen/soll hierbei nicht auf die oben beschriebene Anwendung und Ausführungsform beschränkt sein. Insbesondere können/kann die erfindungsgemäße Vorrichtung, das erfindungsgemäße System und/oder das erfindungsgemäße Verfahren zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Ansicht eines Systems mit einer Abfüllvorrichtung,
- Fig. 2: eine weitere Ansicht der Abfüllvorrichtung mit einer Fördervorrichtung,
- Fig. 3: eine Seitenansicht durch die Abfüllvorrichtung mit der Fördervorrichtung und einem Flüssigkeitsdosierungsmodul,
- Fig. 4: eine Detailseitenansicht eines Abfüllmoduls der Abfüllvorrichtung mit einem Dosierelement in einer Entnahmeposition,
- Fig. 5: eine weitere Detailseitenansicht mit dem Dosierelement während einer Entnahme von Füllgut aus einem Sammelbehälter,
- Fig. 6: eine weitere Detailseitenansicht mit dem Dosierelement nach der Entnahme des Stückguts,
- Fig. 7: eine weitere Detailseitenansicht mit dem Dosierelement nach einem linearen Verfahren in eine Übergabestellung und
- Fig. 8: eine weitere Detailseitenansicht mit dem Dosierelement nach einer Rotation in eine Übergabeposition.

### Beschreibung des Ausführungsbeispiels

Die Figuren 1 bis 8 zeigen ein erfindungsgemäßes System mit einer Abfüllvorrichtung 10. Das System mit der Abfüllvorrichtung 10 ist zum Befüllen von zu befüllenden Behältnissen 12, 12' mit einem vorgegebenen Gewicht und/oder Volumen eines zu dosierenden Füllguts 14 vorgesehen. Die Abfüllvorrichtung 10 ist als eine Nahrungsmittelabfüllvorrichtung ausgebildet. Die Abfüllvorrichtung 10 ist zur dosierten Abfüllung eines als Nahrungsmittel ausgebildeten Füllguts 14 vorgesehen. Die Abfüllvorrichtung 10 ist zu einem Dosieren eines vorgegebenen Gewichts und/oder Volumens des zu dosierenden Füllguts 14 vorgesehen. Das Füllgut 14 sind beispielsweise Fruchtstücke. Vorzugsweise ist das Füllgut 14 von Fruchtstücken gebildet, die einen Flüssigkeitsanteil aufweisen können. Grundsätzlich ist es auch denkbar, dass das Füllgut 14 als ein Pulver oder ein anderes stückiges Schüttgut ausgebildet ist. Das System umfasst eine Füllgutzufuhr. Die Füllgutzufuhr ist hier beispielhaft als ein Förderband ausgebildet. Grundsätzlich ist es auch denkbar, dass die Füllgutzufuhr auf ein andere, dem Fachmann als sinnvoll erscheinende Weise ausgebildet ist.

Die Abfüllvorrichtung 10 umfasst zwei Abfüllmodule 16, 18. Die beiden Abfüllmodule 16, 18 sind im Wesentlichen gleich ausgebildet, weswegen im Folgenden lediglich das erste Abfüllmodul 16 näher beschrieben werden soll. Zur Erläuterung des zweiten Abfüllmoduls 18 kann die Beschreibung des ersten Abfüllmoduls 16 herangezogen werden. Die beiden Abfüllmodule 16, 18 sind in Reihe hintereinandergeschaltet.

Das Abfüllmodul 16 der Abfüllvorrichtung 10 umfasst einen Sammelbehälter 20. Der Sammelbehälter 20 ist als eine Sammelwanne ausgebildet. Der Sammelbehälter 20 ist als eine längliche Wanne ausgebildet. Der Sammelbehälter 20 weist eine Innenkontur auf, die eine gleichmäßige Krümmung aufweist. Der Sammelbehälter 20 weist eine halbkreisförmige Innenkontur auf. Der Sammelbehälter 20 bildet ein Aufnahmevolumen 22 aus. Die Innenkontur des Sammelbehälters 20 begrenzt das Aufnahmevolumen 22. Der Sammelbehälter 20 ist dazu vorgesehen, dass das zu dosierende Füllgut 14 darin gesammelt wird. Der Sammelbehälter 20 ist über eine nicht näher dargestellte Aufständereinheit aufgeständert.

Die Aufständereinheit könnte beispielsweise von einem Gestell, das auf Füßen steht, ausgebildet sein.

Das Abfüllmodul 16 der Abfüllvorrichtung 10 weist ein Dosierelement 24 auf. Das Dosierelement 24 ist für eine Dosierung des Füllguts 14 zur Entnahme eines definierten Volumens des Füllguts 14 aus dem Sammelbehälter 20 vorgesehen. Die Abfüllvorrichtung 10 umfasst ein Lagermodul 26, das zur Lagerung des Dosierelements 24 vorgesehen ist. Mittels des Lagermoduls 26 ist das Dosierelement 24 beweglich gelagert. Das Dosierelement 24 ist über das Lagermodul 26 relativ zu dem Sammelbehälter 20 beweglich gelagert. Das Abfüllmodul 16 der Abfüllvorrichtung 10 weist weitere Dosierelemente 28 auf. Die Dosierelemente 28 sind parallel zu dem Dosierelement 24 angeordnet. Die weiteren Dosierelemente 28 sind ebenfalls über das Lagermodul 26 beweglich gelagert. Die weiteren Dosierelemente 28 sind für eine Dosierung des Füllguts 14 zur Entnahme eines definierten Volumens des Füllguts 14 aus dem Sammelbehälter 20 vorgesehen. Mittels der weiteren Dosierelemente 28 und dem Dosierelement 24 kann zeitgleich jeweils eine Entnahme eines definierten Volumens des Füllguts 14 aus dem Sammelbehälter 20 erfolgen. In der gezeigten Ausgestaltung weist das erste Abfüllmodul 16 der Abfüllvorrichtung 10 zehn Dosierelemente 24, 28 auf, die mittels des Lagermoduls 26 beweglich gelagert und zur Entnahme eines definierten Volumens des Füllguts 14 aus dem Sammelbehälter 20 vorgesehen sind. Grundsätzlich wäre es auch denkbar, dass das erste Abfüllmodul 16 eine andere Anzahl an Dosierelementen 24, 28 aufweist, beispielsweise vier oder zwanzig. Die Dosierelemente 24, 28 sind gleich ausgebildet. Deswegen soll im Folgenden lediglich das eine Dosierelement 24 näher beschrieben werden. Zur Erläuterung aller anderen Dosierelemente 28 kann die folgende Beschreibung des einen Dosierelements 24 herangezogen werden.

Das Dosierelement 24 ist als ein Dosierlöffel ausgebildet. Das als Dosierlöffel ausgebildete Dosierelement 24 weist an einem ersten Ende einen konvexen Dosierbereich 30 auf. Der konvexe Dosierbereich 30 spannt ein Dosiervolumen 32 auf. Der konvexe Dosierbereich 30 weist eine zylinderförmige Innenkontur auf. Grundsätzlich ist es auch denkbar, dass der Dosierbereich 30 als eine halbkugelförmige Innenkontur ausgebildet ist, oder die Innenkontur eine andere, dem Fachmann als sinnvoll erscheinende Form aufweist. Das Dosiervolumen 32, das von dem konvexen Dosierbereich 30 des Dosierelements 24 aufgespannt wird, entspricht dem zu dosierenden Volumen des Füllguts 14. Das Dosierelement 24 weist einen Verbindungssteg 34 auf. Der Dosierbereich 30 ist an einem ersten Ende des Verbindungsstegs 34 angebunden. Der Dosierbereich 30 kann einstückig mit dem Verbindungssteg 34 ausgebildet sein. Grundsätzlich ist es auch denkbar, dass der Dosierbereich 30 in einem separat von dem Verbindungssteg 34 ausgebildeten Element eingebracht ist, das in einem montierten Zustand mit dem Verbindungssteg 34 verbunden ist. Dadurch könnten besonders einfach unterschiedlich große Dosierbereiche 30 mit dem Verbindungsteg 34 verbunden werden und einfach Dosierelemente 24 mit unterschiedlich großen Volumina zur Dosierung des Füllguts 14 bereitgestellt werden. An einem zweiten Ende ist der Verbindungssteg 34 des Dosierelements 24 mit dem Lagermodul 26 verbunden. Das Dosierelement 24 ist zur Entnahme eines definierten Volumens des Füllguts 14 aus dem Sammelbehälter 20 vorgesehen. Das Dosierelement 24 wird zur dosierten Entnahme des Füllguts 14 aus dem Sammelbehälter 20 zumindest mit seinem Dosiervolumen 32 durch das Aufnahmevolumen 22 des Sammelbehälters 20 bewegt.

Das Lagermodul 26 bildet eine Rotationsachse 36 aus. Das Lagermodul 26 weist eine Lagerwelle 38 auf, die die Rotationsachse 36 ausbildet. Die Lagerwelle 38 ist zur Anbindung des Dosierelements 24, 28 vorgesehen. Die Lagerwelle 38 verläuft in einer Querrichtung zu dem Sammelbehälter 20. Die Lagerwelle 38 verläuft in einem montierten Zustand parallel zu einer Querachse des Lagerbehälters. Die Lagerwelle 38 ist um ihre Mittelachse, die der Rotationsachse 36 entspricht, drehbar gelagert. Das Lagermodul 26 weist zwei Lagerböcke 40, 42 auf, an denen die Lagerwelle 38 drehbar gelagert ist. Die Lagerböcke 40, 42 sind jeweils auf gegenüberliegenden Längsseiten des Sammelbehälters 20 angeordnet. Die Lagerböcke 40, 42 weisen jeweils eine Lageraufnahme auf, in der die Lagerwelle 38 drehbar gelagert ist. Die beiden Lagerböcke 40, 42 sind mit ihren Lageraufnahmen koaxial zueinander angeordnet. Das Lagermodul 26 umfasst eine erste Antriebseinheit 44. Die erste Antriebseinheit 44 ist als ein Elektromotor ausgebildet. Grundsätzlich wäre es auch denkbar, dass die erste Antriebseinheit 44 als eine andere Antriebseinheit ausgebildet ist, beispielsweise als ein pneumatischer oder hydraulischer Motor. Die Antriebseinheit 44 ist zum Antrieb der Lagerwelle 38 vorgesehen. Dadurch ist die Antriebseinheit 44 zur Bewegung des Dosierelements 24 vorgesehen. Die erste Antriebseinheit 44 ist an dem einen Lagerbock 40 angebunden.

Das Lagermodul 26 weist zwei Linearlager 46 auf. Die Linearlager 46 sind dazu vorgesehen, jeweils einen Lagerbock 40, 42 relativ zu dem Sammelbehälter 20 zu lagern. Die Linearlager 46 bilden jeweils eine Lagerachse aus, entlang der die Lagerböcke 40, 42 linear verschiebbar sind. Die Lagerachsen der beiden Linearlager 46 verlaufen parallel zueinander. Die Linearlager 46 weisen jeweils eine Lagerschiene 48 auf. Die Lagerschiene 48 ist an einer Außenseite einer Seitenwand des Sammelbehälters 20 angebracht. Grundsätzlich ist es auch denkbar, dass das Lagermodul 26 ein eigenes Gestell aufweist, an dem die Lagerschienen 48 der Linearlager 46 jeweils neben der Seitenwand des Sammelbehälters 20 positionsfest angeordnet sind. Die Linearlager 46 weisen jeweils ein Führungselement 50 auf. Die Führungselemente 50 sind jeweils formschlüssig mit der entsprechenden Lagerschiene 48 des Linearlagers 46 verbunden. Die Führungselemente 50 sind jeweils axial verschiebbar mit der Lagerschiene 48 gekoppelt. Die Führungselemente 50 sind entlang der Lagerachse zu den Lagerschienen 48 axial verschiebbar. Die Führungselemente 50 sind jeweils mit einem der Lagerböcke 40, 42 fest verbunden. Grundsätzlich ist es auch denkbar, dass die Führungselemente 50 einstückig mit dem jeweiligen Lagerbock 40, 42 ausgebildet sind. Das Lagermodul 26 umfasst eine zweite Antriebseinheit 52, die zur axialen Verschiebung des Führungselements 50 in der Lagerschiene 48 vorgesehen ist. Die zweite Antriebseinheit 52 ist als ein Elektromotor ausgebildet. Das Lagermodul 26 umfasst eine nicht näher dargestellte Getriebeeinheit, die dazu vorgesehen ist, eine Rotationsbewegung der zweiten Antriebseinheit 52 in eine Axialbewegung des Führungselements 50 zu der Lagerschiene 48 umzusetzen. Die Getriebeeinheit könnte beispielsweise ein mit dem Führungselement 50 verbundenes, mittels der Antriebseinheit 52 rotatorisch eintreibbares Zahnrad umfassen, das in eine mit der Lagerschiene 48 gekoppelte Zahnstange eingreift.

Das Dosierelement 24 ist mit der Lagerwelle 38 verbunden. Das Dosierelement 24 ist mit einem zweiten, dem Dosierbereich 30 gegenüberliegenden Ende mit der Lagerwelle 38 fest verbunden. Vorzugsweise ist das Dosierelement 24 mittels einer Schraubenverbindung mit der Lagerwelle 38 verbunden. Grundsätzlich ist es auch denkbar, dass das Dosierelement 24 form- und/oder stoffschlüssig, beispielsweise durch eine Schweiß- oder Klebeverbindung, fest mit der Lagerwelle 38 verbunden ist. Mittels des Lagermoduls 26 ist das Dosierelement 24 entlang der Lagerachse der Linearlager 46 axial verschiebbar und um die Rotationsachse 36 der Lagerwelle 38 rotierbar relativ zu dem Sammelbehälter 20 gelagert. Alle Dosierelemente 24, 28 sind mit der Lagerwelle 38 verbunden. Mittels des Lagermoduls 26 sind alle Dosierelemente 24, 28 des Abfüllmoduls 16 der Abfüllvorrichtung entlang der Lagerachse der Linearlager 46 axial verschiebbar und um die Rotationsachse 36 der Lagerwelle 38 rotierbar relativ zu dem Sammelbehälter 20 gelagert. Alle Dosierelemente 24, 28 des Abfüllmoduls 16 der Abfüllvorrichtung 10 sind mittels des Lagermoduls 38 gleichzeitig und in einer gleichen Weise axial verschiebbar und rotierbar.

Das Abfüllmodul 16 der Abfüllvorrichtung 10 weist ein Abstreifelement 54 auf. Das Abstreifelement 54 ist dazu vorgesehen, vor einer Übergabe des Füllguts 14 das in dem Dosierelement 24 angeordnete Füllgut 14 auf das vorgegebene Volumen zu reduzieren. Das Abstreifelement 54 ist dazu vorgesehen, über das Dosiervolumen 32 des Dosierelements 24 hinausragendes Füllgut 14 abzustreifen. Ferner ist das Abstreifelement 54 dazu vorgesehen, das in dem Dosiervolumen 32 des Dosierelements 24 angeordnete Füllgut 14 zu verdichten. Durch das Abstreifen von überschüssigem Füllgut 14, das aus dem Dosiervolumen 32 hinausragt, kann mittels des Abstreifelements 54 das von dem Dosierelement 24 aufgenommene Füllgut 14 auf ein immer gleiches Volumen reduziert werden. Durch das Verdichten des in dem Dosierbereich 30 des Dosierelements 24 angeordneten Füllguts 14 kann eine gleichmäßige Füllung des Dosierbereichs 30 mit dem Füllgut 14 erreicht werden. Zum Abstreifen und Verdichten wird das Dosierelement 24 an dem Abstreifelement 54 entlanggeführt. Grundsätzlich ist auch eine Bewegung des Abstreifelements 54 denkbar, sodass dieses an dem Dosierelement 24 entlanggefahren wird. Bei dem Entlangfahren des Dosierelements 24 an dem Abstreifelement 54 wird vorzugsweise zeitgleich das in dem Dosierbereich 30 angeordnete Füllgut 14 in dem Dosiervolumen 32 verdichtet und Füllgut 14, das nicht in das Dosiervolumen 32 gedrückt werden kann und deshalb über das Dosiervolumen 32 hinausragt, abgestreift. Das abgestreifte Füllgut 14 fällt zurück in den Sammelbehälter 20. Das Abstreifelement 54 liegt, während das Dosierelement 24 vorbeigeführt wird, vorzugsweise auf einem oberen Rand des Dosierbereichs 30. Grundsätzlich ist es auch denkbar, dass ein kleiner Spalt zwischen dem Dosierelement 24 und dem Abstreifelement 54 bestehen bleibt. Das Abstreifelement 54 ist als ein Stab ausgebildet. Das als Stab ausgebildete Abstreifelement 54 erstreckt sich über eine gesamte Breite des Sammelbehälters 20. Das als Stab ausgebildete Abstreifelement 54 erstreckt sich über alle Dosierelemente 24, 28 und ist zum Abstreifen aller Dosierelemente 24, 28 vorgesehen. Das Abstreifelement 54 weist einen kreisrunden Querschnitt auf. Grundsätzlich ist es auch denkbar, dass das Abstreifelement 54 einen anderen Querschnitt aufweist, beispielsweise einen Querschnitt, der auf einer dem Dosierelement 24, 28 zugewandten Seite einen abgeflachten oder zugespitzten Bereich aufweist. Das Abstreifelement 54 ist vorzugsweise aus einem steifen Material gebildet. Grundsätzlich ist es vorzugsweise denkbar, dass das Abstreifelement 54 an der den Dosierelementen 24, 28 zugewandten Seite eine elastische Lippe aufweist, die das Füllgut 14 verdichtet und abstreift.

Das Abfüllmodul 16 der Abfüllvorrichtung 10 weist je Dosierelement 26, 28 ein Übergabeelement 60 auf. Das Übergabeelement 60 ist dazu vorgesehen, das zu dosierende Füllgut von dem entsprechenden Dosierelement 26, 28 direkt zu dem zu befüllenden Behältnis 12 zu leiten. Das Übergabeelement 60 ist als ein Übergaberohr ausgebildet. Das als Übergaberohr ausgebildete Übergabeelement 60 ist an einem ersten axialen Ende des Sammelbehälters 20 angeordnet. Das Übergabeelement 60 ist in einem Übergabebereich des entsprechenden Dosierelements 24, 28 angeordnet. Das Übergabeelement 60 ist vorzugsweise an dem Sammelbehälter 20 befestigt. Grundsätzlich ist es auch denkbar, dass die Übergabeelemente 60 ein eigenes Gestell aufweisen, über das sie fest in dem Übergabebereich fixiert sind. Das als Übergaberohr ausgebildete Übergabeelement 60 ist senkrecht ausgerichtet. Ein oberes Ende des Übergabeelements 60, das einen Füllguteingang ausbildet, ist auf einer Höhe mit dem oberen Rand des Sammelbehälters 20 ausgebildet. Ein unteres Ende des Übergabeelements 60 ist unterhalb eines unteren Endes des Sammelbehälters 20 angeordnet. Das untere Ende des Übergabeelements 60 bildet einen Füllgutausgang aus, aus dem das Füllgut 14 direkt in ein zu befüllendes Behältnis 12 fallen kann. Das zu befüllende Behältnis 12 liegt während des Befüllens vorzugsweise an dem Füllgutausgang an, sodass das dosierte Füllgut 14 komplett in das Behältnis 12 fallen kann.

Das erste Abfüllmodul 16 der Abfüllvorrichtung 10 weist eine Abflussvorrichtung 56 auf. Die Abflussvorrichtung 56 ist dazu vorgesehen, dass eine Flüssigkeit, die sich in dem Sammelbehälter 20 ansammelt, aus dem Sammelbehälter 20 abfließen kann. Die Abflussvorrichtung 56 ist dazu vorgesehen, dass eine Flüssigkeit, die sich in dem Aufnahmevolumen 22 des Sammelbehälters 20 sammelt, abtransportiert werden kann. Bei der Flüssigkeit kann es sich beispielsweise um Flüssigkeit handeln, die von dem Füllgut 14 ausgeschieden wird, oder die einen Teil des abzufüllenden Füllguts 14 darstellt. Die Abflussvorrichtung 56 ist dazu vorgesehen, eine Flüssigkeit unterhalb der minimalen Schöpfhöhe der Dosierelemente 24, 28 abzuführen. Die Abflussvorrichtung 56 weist eine Austrittsöffnung 58 auf. Die Austrittsöffnung 58 ist an einem unteren seitlichen Rand des Sammelbehälters 20 in eine Seitenwand des Sammelbehälters 20 eingebracht. Die Austrittsöffnung 58 ist unterhalb der minimalen Schöpfhöhe der Dosierelemente 24, 28 angeordnet. Durch die Anbringung der Austrittsöffnung 58 in einer Seitenwand des Sammelbehälters 20 kann vorteilhaft ein Verstopfen der Austrittsöffnung 58 mit Füllgut 14 vermieden werden. Vorzugsweise weist die Abflussvorrichtung 56 eine Ableitung auf, durch die die Flüssigkeit über die Austrittsöffnung 58 aus dem Sammelbehälter 20 abfließen kann. Die Ableitung kann als eine Fallleitung ausgebildet werden, in der die Flüssigkeit rein durch die Schwerkraft abfließen kann. Grundsätzlich ist es auch denkbar, dass die Abflussvorrichtung 56 eine Saugvorrichtung umfasst, mit der die Flüssigkeit aktiv aus dem Aufnahmevolumen 22 des Sammelbehälters abgesaugt werden kann.

Mittels der Linearlager 46 des Lagermoduls 26 ist das Dosierelement 24, 28 zwischen einer Entnahmestellung und einer Übergabestellung axial verschiebbar. In einer Entnahmestellung, die in den Figuren 4 bis 6 dargestellt ist, ist das Dosierelement 24, 26 mittels des Lagermoduls 24 so ausgerichtet, dass es durch Rotation um die Rotationsachse 36 der Lagerwelle 26 mit seinem Dosierbereich 30 durch das Aufnahmevolumen 22 des Sammelbehälters 20 geschwenkt werden kann. Figur 4 zeigt das Dosierelement 24, 28 in seiner Entnahmeposition. In der Entnahmeposition ist das Dosierelement 24, 28 so platziert, das es durch Rotation um 180 Grad um die Rotationsachse 36 durch den Aufnahmebereich 22 des Sammelbehälters 20 geschwenkt werden kann. In der Entnahmeposition ist das Dosierelement 24, 28 nicht gefüllt. Das Dosierelement 24, 28 ist in der Dosierposition mit einer Öffnung seines Dosierbereichs 30 in Richtung des Aufnahmevolumens 22 des Sammelbehälters 20 ausgerichtet.

Zur Entnahme eines dosierten Volumens an Füllgut 14 aus dem Sammelbehälter 20 wird das Dosierelement 24, 28 durch Drehung der Lagerwelle 28 um 180 Grad durch das Aufnahmevolumen 22 des Sammelbehälters 20 geschwenkt. Die Rotation des Dosierelements 24, 28 um 180 Grad wird durch Betrieb der ersten Antriebseinheit 44 angetrieben. Das Dosierelement 24, 28 wird durch die Rotation um 180 Grad aus seiner Entnahmeposition mit seinem Dosiervolumen voraus durch das Aufnahmevolumen 22 des Sammelbehälters 20 und damit durch das darin gesammelte Füllgut 14 bewegt. Das Dosierelement 24, 28 nimmt in seinem Dosierbereich 30 ein entsprechendes Volumen an Füllgut 14 auf. Figur 5 zeigt beispielhaft eine Stellung des Dosierelements 24, 28 während der Verschwenkung um die Rotationsachse 36. Nach der Rotation um 180 Grad ist das Dosierelement 24, 28 in seiner Füllposition angeordnet. In der Füllposition ist der Dosierbereich 30 des Dosierelements 24, 28 mit Füllgut 14 gefüllt. Das Füllgut 14 ragt dabei vorzugsweise über das Dosiervolumen 32 des Dosierbereichs 30 hinaus. Das Dosierelement 24 ist überfüllt. In der Füllposition ist das Dosierelement 24, 28 mit der Öffnung seines Dosierbereichs 30 von dem Sammelbehälter 20 weg gerichtet.

Ist das Dosierelement 24, 28 in seiner Füllposition angeordnet, wird das Dosierelement 24, 28 mittels der Linearlager 46 des Lagermoduls 26 von der Entnahmestellung in einer Übergabestellung linear verschoben. Dabei wird das Dosierelement 24, 28 an dem Abstreifelement 54 entlanggefahren. Das Abstreifelement 54 verdichtet dabei das in dem Dosierbereich 30 des Dosierelements 24, 28 angeordnete Füllgut 14 und streift über das Dosiervolumen 32 hinausragendes Füllgut 14 ab. Das abgestreifte Füllgut 14 fällt zurück in den Sammelbehälter 20. Zwischen einer Darstellung aus Figur 5 und Figur 6 wird das Dosierelement 24, 26 an dem Abstreifelement 54 entlanggefahren.

Ist das Dosierelement 24, 28 abgestreift und in seiner Übergabestellung (Figur 7), wird das Dosierelement 24, 28 durch Drehung der Lagerwelle 38 um 180 Grad über das Übergabeelement 60 in den Übergabebereich geschwenkt. Durch die Schwenkung des Dosierelements 24, 28 um 180 Grad wird das Dosierelement 24, 28 in seine Übergabeposition geschwenkt, die in Figur 8 dargestellt ist. In der Übergabeposition ist das Dosierelement 24, 28 mit der Öffnung seines Dosierbereichs 30 unmittelbar oberhalb des Übergabeelements 60 angeordnet. Das in dem Dosierbereich 30 angeordnete dosierte Füllgut 14 fällt durch das Übergabeelement 60 in das darunter angeordnete zu befüllende Behältnis 12. Die Rotation des Dosierelements 24, 28 um 180 Grad wird durch Betrieb der ersten Antriebseinheit 44 angetrieben. Nach einer Übergabe des Füllguts 14 aus dem Dosierelement 24, 28 über das Übergabeelement 60 in das zu befüllende Behältnis 12 ist das Dosierelement 24, 28 geleert und wird zu einer nächsten Entnahme von Füllgut 14 wieder in seine Entnahmeposition gebracht. Dazu wird das Dosierelement 24, 28 mittels der Linearlager 46 des Lagermoduls 26 von der Übergabestellung axial in die Entnahmestellung verschoben.

Das System umfasst eine Fördervorrichtung 62. Die Fördervorrichtung 62 ist zum Transport der zu befüllenden Behältnisse 12 vorgesehen. Die Fördervorrichtung 62 umfasst ein Förderband 64. Das Förderband 64 ist dazu vorgesehen, die zu befüllenden Behältnisse 12 in einer Transportrichtung 74 zu transportieren. Das Förderband 64 ist so breit ausgebildet, dass die gleichzeitig zu befüllenden Behältnisse 12 nebeneinander angeordnet werden können.

Das zweite Abfüllmodul 18 ist gleich ausgebildet wie das erste Abfüllmodul 16. Das zweite Abfüllmodul 18 ist vorzugsweise spiegelbildlich zu dem ersten Abfüllmodul 16 ausgebildet. Auch das zweite Abfüllmodul 18 weist einen Sammelbehälter 20' sowie über ein Lagermodul 26' beweglich gelagerte Dosierelemente 24', 28', und Übergabeelemente 60' auf. Das zweite Abfüllmodul 18 soll deshalb nicht näher beschrieben werden. Die Abfüllvorrichtung 10 weist eine Füllgutzuführung 66 auf. Die Füllgutzuführung 66 ist zur Zufuhr des Füllguts 14 in die Sammelbehälter 20, 20' der Abfüllvorrichtung 10 vorgesehen. Die Füllgutzuführung 66 ist zwischen den Abfüllmodulen 16, 18 angeordnet. Die Füllgutzuführung 66 umfasst zwei Rutschen 68, 68', über die das Füllgut 14 in die Sammelbehälter 20, 20' rutschen kann. Das System umfasst ein Förderband 70, über das das Füllgut 14 der Füllgutzuführung 66 der Abfüllvorrichtung 10 zugeführt wird.

Das erste Abfüllmodul 16 der Abfüllvorrichtung 10 weist je zu befüllendem Behältnis 12 ein Hebemodul 76 auf. Die Hebemodule 76 sind jeweils dazu vorgesehen, das entsprechende zu befüllende Behältnis 12 zur Befüllung mit dem Füllgut 14 von dem Förderband 64 der Fördervorrichtung 62 anzuheben. Die Hebemodule 76 sind insbesondere dazu vorgesehen, die zu befüllenden Behältnisse 12 zur Befüllung mit dem Füllgut 14 an den Füllmittelausgang des entsprechenden Übergabeelements 60 zu heben. Die Hebemodule 76 umfassen jeweils ein Gewichtsmessmodul 78, das dazu vorgesehen ist, das Gewicht des mit dem Füllgut 14 befüllten Behältnisses 12 zu messen. Das Gewichtsmessmodul 78 weist beispielsweise eine Wägezelle auf, mittels der das Gewicht des befüllten Behältnisses 12 gemessen werden kann. Durch diese Anordnung des Gewichtsmessmoduls 78 können die Wägezellen zur Messung des Gewichts der Behältnisse 12 vorteilhaft in einem Trockenbereich der Abfüllvorrichtung 10 angeordnet werden.

Die Abfüllvorrichtung 10 umfasst eine Steuer- und Regeleinheit 80. Die Steuerund Regeleinheit 80 ist zur Steuerung der Abfüllvorrichtung 10 vorgesehen. Die Steuer- und Regeleinheit 80 steuert die entsprechenden Antriebseinheiten 44, 52 des Lagermoduls 26 an, um die Dosierelemente 24, 28 verfahrensgemäß zu verfahren. Die Steuer- und Regeleinheit 80 ist ebenso dazu vorgesehen, die Hebemodule 76 zu steuern. Ferner ist die Steuer- und Regeleinheit 80 dazu vorgesehen, die Gewichtsmessmodule 78 der Hebemodule 76 zu steuern und gemessene Gewichte der mit dem Füllgut 14 befüllten Behältnisse 12 zu speichern.

Die Abfüllvorrichtung 10 umfasst ein Flüssigkeitsdosierungsmodul 72. Das Flüssigkeitsdosierungsmodul 72 ist in Transportrichtung 74 der Fördervorrichtung 62 betrachtet nach den Abfüllmodulen 16, 18 der Abfüllvorrichtung 10 angeordnet. Das Flüssigkeitsdosierungsmodul 72 umfasst je zu befüllendem Behältnis 12 eine Spritzdüse, durch die Flüssigkeit in das Behältnis 12 abgegeben werden kann. Das Flüssigkeitsdosierungsmodul 72 ist dazu vorgesehen, die zu befüllenden Behältnisse 12 in Abhängigkeit des durch die Gewichtsmessmodule 78 gemessenen Gewichts, mit einer angepassten Menge an Flüssigkeit zu füllen, um ein erfordertes Gesamtgewicht des Behältnisses 12 aus dem Füllgut 14 und der Flüssigkeit exakt zu erreichen. Die Steuer- und Regeleinheit 80 ist dazu vorgesehen, das Flüssigkeitsdosierungsmodul 72 zu steuern. Die Steuer- und Regeleinheit 80 berechnet je zu befüllendem Behältnis 12 anhand des mittels des entsprechenden Gewichtsmessmoduls 78 gemessenen Füllgewichts, eine benötigte Flüssigkeitsmenge, die benötigt wird, um ein gewünschtes Gesamtfüllgewicht des in dem Behältnis 12 angeordneten Füllguts 14 zu erreichen. Die Steuer- und Regeleinheit 80 steuert das Flüssigkeitsdosierungsmodul 72 so an, dass jedes Behältnis 12 mit der benötigten Flüssigkeitsmenge gefüllt wird.

## Patentansprüche

1. Abfüllvorrichtung, insbesondere Nahrungsmittelabfüllvorrichtung, zu einem Dosieren eines vorgegebenen Gewichts und/oder Volumens eines zu dosierenden Füllguts (14), mit einem Sammelbehälter (20), der dazu vorgesehen ist, dass das zu dosierende Füllgut (14) darin gesammelt ist, mit einem Dosierelement (24, 28), das insbesondere als ein Dosierlöffel ausgebildet ist, das für eine Dosierung des Füllguts (14) zur Entnahme eines definierten Volumens des Füllguts (14) aus dem Sammelbehälter (20) vorgesehen ist, und mit einem Lagermodul (26), das das Dosierelement (24, 28) beweglich lagert, **dadurch gekennzeichnet, dass** das Lagermodul (26) zumindest ein Linearlager (46) aufweist, mittels dessen das Dosierelement (24, 28) zwischen einer Entnahmestellung und einer Übergabestellung verstellt werden kann.

2. Abfüllvorrichtung nach Anspruch 1, **dadurch gekennzeichnet, dass** das Dosierelement (24, 28) zur Entnahme des definierten Volumens des Füllguts aus dem Sammelbehälter dazu vorgesehen ist, mittels des Lagermoduls (26) durch ein Aufnahmevolumen (22) des Sammelbehälters (20) bewegt zu werden.

3. Abfüllvorrichtung nach Anspruch 1 oder 2, **dadurch gekennzeichnet, dass** das Lagermodul (26) eine Rotationsachse (36) ausbildet und dazu vorgesehen ist, das Dosierelement (24, 28) zur Entnahme des definierten Volumens des Füllguts (14) aus dem Sammelbehälter (20) um die Rotationsachse (36) zu rotieren.

4. Abfüllvorrichtung nach Anspruch 3, **dadurch gekennzeichnet, dass** das Lagermodul (26) dazu vorgesehen ist, das Dosierelement zur Übergabe des entnommenen Füllguts (14) an ein zu befüllendes Behältnis (12) um die Rotationsachse (36) zu rotieren.

5. Abfüllvorrichtung nach einem der vorhergehenden Ansprüche, **gekennzeichnet durch** ein Abstreifelement (54), das vor einer Übergabe des Füllguts (14) dazu vorgesehen ist, das in dem Dosierelement (24, 28) angeordnete Füllgut (14) auf das vorgegebene Volumen zu reduzieren.

6. Abfüllvorrichtung nach Anspruch 1 und 5, **dadurch gekennzeichnet, dass** das Lagermodul (26) dazu vorgesehen ist, das Dosierelement (24, 28) bei einer Verstellung von der Entnahmestellung in die Übergabestellung an dem Abstreifelement (54) vorbeizuführen, um das in dem Dosierelement (24, 28) angeordnete Füllgut (14) abzustreifen und/oder zu verdichten.

7. Abfüllvorrichtung nach einem der vorhergehenden Ansprüche, **gekennzeichnet durch** zumindest ein Übergabeelement (60), über das das zu dosierende Füllgut (14) in einer Übergabeposition des Dosierelements (24, 28) von dem Dosierelement (24, 28) direkt zu einem zu befüllenden Behältnis (12) geleitet werden kann.

8. Abfüllvorrichtung nach einem der vorhergehenden Ansprüche, **dadurch gekennzeichnet, dass** der Sammelbehälter (20) als eine Wanne ausgebildet ist, deren Innenkontur zumindest in einem Teilbereich eine gleichmäßige Krümmung aufweist.

9. Abfüllvorrichtung nach einem der vorhergehenden Ansprüche, **gekennzeichnet durch** eine Abflussvorrichtung (56), die dazu vorgesehen ist, eine Flüssigkeit aus dem Sammelbehälter (20) abzutransportieren, wobei eine Austrittsöffnung (58) unterhalb einer minimalen Schöpfhöhe des Dosierelements (24, 28) angeordnet ist.

10. Abfüllvorrichtung nach einem der vorhergehenden Ansprüche, **gekennzeichnet durch** zumindest ein weiteres Dosierelement (28), das parallel zu dem einen Dosierelement (24) über das Lagermodul (26) beweglich gelagert ist und für eine Dosierung des Füllguts zur Entnahme eines definierten Volumens des Füllguts (14) aus dem Sammelbehälter (20) vorgesehen ist.

11. Abfüllvorrichtung nach einem der vorhergehenden Ansprüche, **gekennzeichnet durch** zumindest ein Flüssigkeitsdosierungsmodul (72), das dazu vorgesehen ist, nach einer Befüllung eines zu befüllenden Behältnisses (12) mit Füllgut (14) mittels des Dosierelements (24, 28) das Behältnis (12) mit einer Flüssigkeit zu befüllen, bis ein gewünschtes Gesamtfüllvolumen und/oder Gesamtfüllgewicht erreicht ist.

12. System mit zumindest einer Abfüllvorrichtung nach einem der vorhergehenden Ansprüche zum Befüllen von zu befüllenden Behältnissen (12) mit einem vorgegebenen Gewicht und/oder Volumen eines zu dosierenden Füllguts.

13. Verfahren zu einem Dosieren eines Füllguts mittels einer Abfüllvorrichtung nach einem der Ansprüche 1 bis 11, **dadurch gekennzeichnet, dass** das Dosierelement (24, 28) mittels des Linearlagers (46) zwischen einer Entnahmestellung und einer Übergabestellung verstellt wird.

## Claims

1. Filling device, in particular food product filling device, for a metering of a given weight and/or volume of a filling material (14) that is to be metered, with a collecting container (20) which is configured such that the filling material (14) that is to be metered is collected therein, with a metering element (24, 28), which is in particular embodied as a filling ladle and which is configured, for a metering of the filling material (14), to remove a defined volume of the filling material (14) out of the collecting container (20), and with a support module (26) which supports the metering element (24, 28) in a movable manner,
**characterised in that** the support module (26) comprises at least one linear bearing (46) via which the metering element (24, 28) is adjustable between a removal position and a transfer position.

2. Filling device according to claim 1,
**characterised in that,** for the purpose of removing the defined volume of the filling material (14) out of the collecting container (20), the metering element (24, 28) is configured to be moved through a receiving volume (22) of the collecting container (20) by means of the support module (26).

3. Filling device according to claim 1 or 2,
**characterised in that** the support module (26) forms a rotary axis (36) and is configured to rotate the metering element (24, 28) around the rotary axis (36) for the purpose of removing the defined volume of the filling material (14) out of the collecting container (20).

4. Filling device according to claim 3,
**characterised in that** the support module (26) is configured to rotate the metering element around the rotary axis (36) for a transfer of the removed filling material (14) to a receptacle (12) that is to be filled.

5. Filling device according to one of the preceding claims,
**characterised by** a wipe-off element (54) which is configured, before a transfer of the filling material (14), to reduce the filling material (14) located in the metering element (24, 28) to the given volume.

6. Filling device according to claims 1 and 5,
**characterised in that** the support module (26) is configured, during an adjustment from the removal position to the transfer position, to guide the metering element (24, 28) past the wipe-off element (54) in order to wipe off and/or to densify the filling material (14) located in the metering element (24, 28).

7. Filling device according to one of the preceding claims,
**characterised by** at least one transfer element (60) via which, in a transfer position of the metering element (24, 28), the filling material (14) that is to be metered can be guided from the metering element (24, 28) directly to a receptacle (12) that is to be filled.

8. Filling device according to one of the preceding claims,
**characterised in that** the collecting container (20) is embodied as a tub whose inner contour has, at least in a subregion, a regular curvature.

9. Filling device according to one of the preceding claims,
**characterised by** an outflow device (56) which is configured to transport a liquid away, out of the collecting container (20), wherein an exit opening (58) is arranged below a minimal ladling level of the metering element (24, 28).

10. Filling device according to one of the preceding claims,
**characterised by** at least one further metering element (28), which is supported by the support module (26) so as to be movable parallel to the one metering element (24) and is configured, for a metering of the filling material (14), to remove a defined volume of the filling material (14) out of the collecting container (20).

11. Filling device according to one of the preceding claims,
**characterised by** at least one liquid-metering module (72) which is configured, after a filling of a receptacle (12) that is to be filled with filling material (14) by means of the metering element (24, 28), to fill the receptacle (12) with a liquid until a desired total filling volume and/or total filling weight has been attained.

12. System with at least one filling device according to one of the preceding claims, for a filling of receptacles (12) which are to be filled with a given weight and/or volume of a filling material that is to be metered.

13. Method for metering a filling material by means of a filling device according to one of claims 1 to 11,
**characterised in that** the metering element (24, 28) is adjusted between a removal position and a transfer position by means of the linear bearing (46).

## Revendications

1. Dispositif de remplissage, en particulier dispositif de remplissage des denrées alimentaires, pour un dosage d'un poids et/ou d'un volume prédéterminé d'un matériau-remplissage (14) qui est à doser, avec un récipient collecteur (20) prévu pour que le matériau-remplissage (14) à doser soit collecté là-dedans, avec un élément de dosage (24, 28), en particulier réalisé comme cuillère de dosage, qui est prévu, pour un dosage du matériau-remplissage (14), à prélever du récipient collecteur (20) un volume défini du matériau-remplissage (14), et avec un module palier (26) supportant l'élément de dosage (24, 28) d'une manière mobile, **caractérisé en ce que**
le module palier (26) comporte au moins un palier linéaire (46) par le biais duquel l'élément de dosage (24, 28) peut être ajusté entre une position de prélèvement et une position de transfert.

2. Dispositif de remplissage selon la revendication 1,
**caractérisé en ce que** pour le prélèvement du volume défini du matériau-remplissage du récipient collecteur, l'élément de dosage (24, 28) est prévu à être mû par le biais du module palier (26) au travers d'un volume de réception (22) du récipient collecteur (20).

3. Dispositif de remplissage selon la revendication 1 ou 2,
**caractérisé en ce que** le module palier (26) forme un axe rotatif (36) et est prévu à tourner l'élément de dosage (24, 28) autour de l'axe rotatif (36) pour le prélèvement du volume défini du matériau-remplissage (14) du récipient collecteur (20).

4. Dispositif de remplissage selon la revendication 3,
**caractérisé en ce que** le module palier (26) est prévu à tourner l'élément de dosage autour de l'axe rotatif (36) pour le transfert du matériau-remplissage (14) prélevé à un réceptacle (12) qui est à remplir.

5. Dispositif de remplissage selon l'une des revendications précédentes, **caractérisé par** un élément d'essuyage (54) qui est prévu, avant d'un transfert du matériau-remplissage (14), à réduire le matériau-remplissage (14) disposé dans l'élément de dosage (24, 28) au volume prédéterminé.

6. Dispositif de remplissage selon les revendications 1 et 5,
**caractérisé en ce que** dans un ajustement de la position de prélèvement dans une position de transfert, le module palier (26) est prévu à guider l'élément de dosage (24, 28) le long de l'élément d'essuyage (54) pour un essuyage et/ou une densification du matériau-remplissage (14) disposé dans l'élément de dosage (24, 28).

7. Dispositif de remplissage selon l'une des revendications précédentes, **caractérisé par** au moins un élément de transfert (60) par lequel, dans une position de transfert de l'élément de dosage (24, 28), le matériau-remplissage (14) qui est à doser peut être guidé de l'élément de dosage (24, 28) directement à un réceptacle (12) qui est à remplir.

8. Dispositif de remplissage selon l'une des revendications précédentes, **caractérisé en ce que** le récipient collecteur (20) est réalisé comme une auge dont le contour intérieur a une courbature régulière au moins dans une partie.

9. Dispositif de remplissage selon l'une des revendications précédentes, **caractérisé par** un dispositif de drainage (56) qui est prévu à emporter un liquide du récipient collecteur (20), un orifice de sortie (58) étant disposé au-dessous d'un niveau de puisage minimal de l'élément de dosage (24, 28).

10. Dispositif de remplissage selon l'une des revendications précédentes, **caractérisé par** au moins un autre élément de dosage (28) qui est supporté par le module palier (26) d'une manière mobile en parallèle à l'un élément de dosage (24) et qui est prévu, pour un dosage du matériau-remplissage, à prélever un volume défini du matériau-remplissage (14) du récipient collecteur (20).

11. Dispositif de remplissage selon l'une des revendications précédentes, **caractérisé par** au moins un module de dosage de liquide (72) qui est prévu, après un remplissage d'un réceptacle (12) qui est à remplir d'un matériau-remplissage (14), à remplir le réceptacle (12) d'un liquide jusqu'à atteindre un volume de remplissage total désiré et/ou un poids de remplissage total désiré.

12. Système avec au moins un dispositif de remplissage selon l'une des revendications précédentes, pour le remplissage des réceptacles (12) qui sont à remplir d'un poids prédéterminé et/ou d'un volume prédéterminé d'un matériau-remplissage (14) qui est à doser.

13. Procédé pour le dosage d'un matériau-remplissage par le biais d'un dispositif de remplissage selon l'une des revendications 1 à 11,
**caractérisé en ce que** l'élément de dosage (24, 28) est ajusté entre une position de prélèvement et une position de transfert par le biais du palier linéaire (46).
